# EUROPÄISCHE PATENTSCHRIFT

(11) **EP 0 188 736 B1**
(45) Veröffentlichungstag und Bekanntmachung des Hinweises auf die Patenterteilung: **10.04.1991**
(21) Anmeldenummer: 85115922.8
(22) Anmeldetag: 13.12.1985
(51) Int. Cl.: F21V 21/08

(54) **Verbindung zwischen zwei mechanisch und elektrisch lösbar miteinander verbundenen Teilen insbesondere eines Beleuchtungssystems**
Releasable connection between two parts, particularly for a lighting system, which are mechanically and electrically connected together
Liaison entre deux pièces reliées mécaniquement et électriquement entre elles de façon amovible, en particulier pour dispositif d'éclairage

(30) Priorität: 24.12.1984 DE 3447332
(43) Veröffentlichungstag der Anmeldung: 30.07.1986
(73) Patentinhaber: Apel, Volker H.P., Dipl.-Ing., D-8000 München 19 (DE)
(72) Erfinder: Apel, Volker H.P., Dipl.-Ing., D-8000 München 19 (DE)
(74) Vertreter: Wablat, Wolfgang, Dr.Dr.

(56) Entgegenhaltungen:
- CH-A- 424 979
- CH-A- 532 226
- DE-A- 3 446 045
- DE-B- 1 069 288
- DE-C- 23 604
- FR-A- 395 153
- US-A- 2 943 579

## Beschreibung

Die Erfindung betrifft eine magnetische Leuchtenhalterung für eine Leuchte nach dem Gattungsbegriff von Anspruch 1.

Eine Leuchtenhalterung dieser Art ist Gegenstand des DE-U-83 04 428. Dabei kann die an dem Rotationskörper befestigte Leuchte ausschließlich um die Mittelachse des Rotationskörpers gedreht bzw. verschwenkt werden. Selbst bei dieser begrenzten Bewegung unterliegt der weit außen an einem Kontaktring angreifende Kontaktstift einem relativ großen Verschleiß, und es besteht die Gefahr einer unsicheren Kontaktgabe während der Bewegung.

Durch das DE-U-81 28 740 ist es ferner auch schon bekannt geworden, einen kugelförmigen metallischen Lampenkörper einem topfförmigen magnetischen Rückschlußkörper anliegen zu lassen, um ein gezieltes Bestrahlen eines Objektes zu ermöglichen. Ein elektrischer Kontaktschluß zwischen den magnetisch gehalterten Teilen erfolgt dabei nicht.

Ferner zeigt die DE-A-33 09 062 eine magnetische Leuchtenhalterung, bei welcher zwei hohlzylindrische Rotationskörper je einem zylindrischen Stromleiter anliegen. Auch hier ist eine Bewegung der Leuchte ausschließlich in Achsrichtung der Stromleiter möglich.

Der vorliegenden Erfindungen liegt die Aufgabe zugrunde, eine magnetische Leuchtenhalterung der eingangs genannten Art in der Weise weiterzuentwickeln, daß die dadurch befestigte Leuchte um mehrere Raumachsen verschwenkt und zusätzlich in einer Koordinatenrichtung verschoben werden kann, wobei beide Zweige der Lampenstromversorgung während aller mit der Leuchte ausgeführten Schwenk- und Schiebebewegungen sicher angeschlossen und voneinander getrennt bleiben, und daß der Kontaktstift diesen Bewegungen zwanglos folgen kann.

Gemäß der Erfindung wird die gestellte Aufgabe durch die im kennzeichnenden Teil von Anspruch 1 aufgeführten Merkmale gelöst. Weiterbildungen der Erfindung ergeben sich aus den Unteransprüchen.

Im folgenden werden anhand der Zeichnungen Ausführungsbeispiele der Erfindung erörtert. Dabei zeigen:
- Fig.1: die teilweise geschnittene Ansicht der magnetischen Leuchtenhalterung,
- Fig.2: einen Schnitt durch die Leuchtenhalterung entlang der Linie II-II in Fig.1,
- Fig.3: eine andere Ausführungsform der magnetischen Leuchtenhalterung,
- Fig.4: eine mit einer Magnetschiene ausgestattete Leuchtenhalterung, und
- Fig.5: eine Ansicht der Magentschiene in Pfeilrichtung A in Fig.4.

Gemäß den Figuren 1 und 2 umfaßt ein Magnethalter 33 einen Permanentmagneten 35, der bei eingesetztem kugelförmigen Rotationskörper 34 über zwei Magnetpole 36a, 36b einen magnetischen Kreis bildet. Die beiden Magnetpole 36a, 36b sind an den Stellen 37 mittels eines unmagnetischen Werkstoffs voneinander getrennt. Die Magnetpole 36a, 36b bilden an ihrer dem Permanentmagneten 35 gegenüberliegenden Innenseite eine ringförmige Auflagefläche 38, deren Form derjenigen des kugelförmigen Rotationskörpers 34 angepaßt ist und über der der kugelförmige Rotationskörper 34 mittels Magnetkraft am Magnethalter 33 gehalten ist. Innerhalb des Magnethalters 33 und unterhalb der Auflagefläche 38 liegend ist eine Kontaktfläche 39 vorgesehen, welche gegenüber dem Permanentmagneten 35 und den Magnetpolen 36a, 37b mittels einer geeigneten Isolation 40 elektrisch isoliert ist. Die Form der Kontaktfläche 39 entspricht derjenigen des kugelförmigen Rotationskörpers 34 und bei eingesetztem kugelförmigen Rotationskörper 34 besteht ein kleiner Abstand zwischen Kontaktfläche 39 und Oberfläche des kugelförmigen Rotationskörpers 34, so daß die Kugeloberfläche mit der Kontaktfläche 39 nicht in Berührung kommt.

Innerhalb des kugelförmigen Rotationskörpers 34 ist durch dessen Mitte verlaufend ein Kontaktstift 41 vorgesehen, der gegenüber des elektrisch leitenden kugelförmigen Rotationskörpers mittels einer Isolation 42 elektrisch isoliert ist. Der Kontaktstift 41 erstreckt sich durch den kugelförmigen Rotationskörper 34 hindurch und entlang der Längsachse des an dem kugelförmigen Rotationskörpers befestigten Zwischenelements 45, gegenüber welchem der Kontaktstift 41 ebenfalls über die Isolation 42 elektrisch isoliert ist. An dem dem Zwischenelement 45 gegenüberliegenden Ende ragt der Kontaktstift 41 über die Oberfläche des kugelförmigen Rotationskörpers 34 soweit heraus, daß der Stift 41 bei an den Magnethalter 33 angesetzter kugelförmigen Rotationskörper 34 an der Kontaktfläche 39 anliegt, so daß zwischen Kontaktfläche 39 und Kontaktstift 41 ein elektrischer Kontakt hergestellt wird. Der Kontaktstift 41 muß hierzu zumindest in einem solchen Maße zwischen zwei Endstellungen federnd sein, daß etwaige Fertigungstoleranzen überbrückt werden und eine sichere Anlage an der Kontaktfläche 39 entsteht.

Die Stromzufuhr zu der in der Figur nicht dargestellten und an dem mittels des kugelförmigen Rotationskörpers 34 schwenkbar gelagerten Zwischenelement 45 befestigten Leuchte erfolgt somit einerseits über den Magnetpol 36a oder 36b zum kugelförmigen Rotationskörper 34 und dem äußeren Rohr 46 des Zwischenelements 45 und andererseits über die Kontaktfläche 39 mit dem Kontaktstift 41 des kugelförmigen Rotationskörpers bzw. des Zwischenelements 45.

Die Anordnung gemäß Fig. 3 entspricht im wesentlichen derjenigen gemäß Fig.1, wobei jedoch der Kontaktstift 41, wie dargestellt, in axialer Richtung verschieblich angeordnet ist und mittels einer Feder 43 in Richtung auf die Kontaktfläche 39 gedrückt wird. Die Feder 43 stellt gleichzeitig die Kontaktfeder dar, über die die elektrische Verbindung zwischen dem Kontaktstift 41 und einem elektrischen Innenleiter 44 des Zwischenelements 45 hergestellt wird. Ein Begrenzungsstift 48a ragt in ein Langloch 48 des Kontaktsstiftes 41 hinein, wodurch der Kontaktstift 41 in seiner Bewegung begrenzt wird.

Wie in Fig. 3 angedeutet, ist die kontaktfläche 39 im Falle dieses Ausführungsbeispiels mit einer Rastvertiefung 47 versehen, so daß der kugelförmige Rotationskörper 34 in eine Anzahl von lagestabilen Positionen am Magnethalter 33 einrasten kann.

In den Figuren 4 und 5 ist eine elektrisch zweipolige Magnetverbindung gezeigt, bei der der Magnethalter als Magnetschiene 53 ausgebildet ist. Die Magnetschiene 53 umfaßt eine in Längsrichtung der Schiene verlaufende Magnetplatte 55, die seitlich von zwei plattenförmigen Magnetpolen 56, 57 eingefaßt ist.Zwischen den Magnetpolen 56, 57 und in der Darstellung gemäß Fig. 4 oberhalb der Magnetplatte 55 befindet sich, von den übrigen Teilen der Magnetschiene 53 isoliert, eine in Längsrichtung der Schiene verlaufende Kontaktschiene 59 mit Kontaktfläche 60. Der Rotationskörper 54 mit Kontaktstift 61 ist so ausgebildet, wie dies im Zusammenhang mit Fig. 1 oder 3 beschrieben und dargestellt ist. Hinsichtlich der Funktionsweise kann ebenfalls auf die diesbezüglichen Erläuterungen Bezug genommen werden. Der Schwenkbereich des Rotationskörpers 54 liegt im Falle der Magnetschiene gemäß Fig.4 und 5 zwischen maximal etwa 120° (in Längsrichtung der Magnetschiene) und minimal etwa 90° (quer zur Magnetschiene).

Anstelle des in Fig. 4 skizzierten kugelförmigen Rotationskörpers 54 kann zur Verbesserung der magnetischen Haltekraft auch ein entsprechendes zylindrisches Element verwendet wer den, dessen Zylinderachse parallel zur Längsrichtung der Schiene verläuft. In diesem Falle kann dieses Zylinderelement samt hieran befestigten Teilen jedoch nur quer zur Magnetschiene verschwenkt werden.

## Patentansprüche

1. Magnetische Leuchtenhalterung, bei der ein um mindestens eine seiner Raumachsen drehbarer, magnetisierbarer Rotationskörper an den Magnetpolen eines Permanentmagneten anliegt, und bei der gleichzeitig mit dem Zusammenfügen der Halterung ein zwischen dem Rotationskörper und einer gegenüber dem Rotationskörper elektrisch isolierten Kontaktfläche eingefügter, unter dem Einfluß einer Andruckfeder stehender Kontaktstift vorgesehen ist, wobei der Rotationskörper und die Magnetpole einerseits und die Kontaktfläche und der Kontaktstift andererseits mit verschiedenen Polen der Lampenstromversorgung verbunden sind, **dadurch gekennzeichnet**, daß der Rotationskörper (34, 54) den Magnetpolen (36a, 36b, 56, 57) in der Weise anliegt, daß er Schwenkbewegungen um mindestens eine seiner Raumachsen ausführen kann, und daß die elektrisch isolierte Kontaktfläche (39, 60) zwischen den Magnetpolen ( 36a, 36b, 56, 57) angeordnet ist, im zusammengesetzten Zustand der Magnethalterung mit Abstand von der Oberfläche des Rotationskörpers (34, 54) verläuft und eine seiner konvexen Krümmung entsprechende konkave Krümmung aufweist.

2. Magnetische Leuchtenhalterung nach Anspruch 1, **dadurch gekennzeichnet**, daß die Magnetpole topfförmig (36a, 36b) ausgebildet sind.

3. Magnetische Leuchtenhalterung nach Anspruch 1, **dadurch gekennzeichnet**, daß die Magnetpole (56, 57) eine Magnetschiene (53)bilden, in welcher ein kugel- oder zylinderförmiger Rotationskörper (54) in Längsrichtung der Magnetschiene verschiebbar anliegt.

4. Magnetische Leuchtenhalterung nach einem der Ansprüche 1, 2 oder 3, **dadurch gekennzeichnet**, daß auf der Kontaktfläche (39) Rastvertiefungen (47) ausgebildet sind, mit welchen der federnde Kontaktstift (41) zur Festlegung bestimmter Schwenklagen bzw. einer bestimmten Längsverschiebung des Rotationskörpers (34, 54) in Eingriff steht.

## Claims

1. Magnetic light bracket in which a magnetizable rotation body which can be rotated around at least one of its space axes rests against the magnetic poles of a permanent magnet and in which, simultaneously with the assembly of the bracket, a contact pin which is inserted between the rotation body and an electrically insulated contact face opposite the rotation body and which is under the influence of a contact spring is provided, the rotation body and the magnetic poles on the one hand and the contact face and the contact pin on the other being connected to different poles of the lamp power supply, characterized in that the rotation body (34, 54) rests against the magnetic poles (36a, 36b, 56, 57) in such a way that it can carry out swivel movements around at least one of its space axes, and in that the electrically insulated contact face (39, 60) is arranged between the magnetic poles (36a, 36b, 56, 57), extends in the assembled state of the magnetic bracket at a distance from the surface of the rotation body (34, 54) and has a concave curvature corresponding to its convex curvature.

2. Magnetic light bracket according to Claim 1, characterized in that the magnetic poles are pot-shaped (36a, 36b).

3. Magnetic light bracket according to Claim 1, characterized in that the magnetic poles (56, 57) form a magnetic rail (53) in which a spherical or cylindrical rotation body (54) rests in a displaceable manner in the longitudinal direction of the magnetic rail.

4. Magnetic light bracket according to one of Claims 1, 2 or 3, characterized in that catch depressions (47) are formed on the contact face (39), with which catch depressions the resilient contact pin (41) engages in order to determine specific swivel positions or a specific longitudinal displacement of the rotation body (34, 54).

## Revendications

1. Support de lampe magnétique, dans lequel un corps de révolution magnétisable, rotatif autour d'au moins un de ses axes spatiaux, s'applique contre les pôles magnétiques d'un aimant permanent, et dans lequel il est prévu, en même temps que l'assemblage du support, une tige de contact soumise à l'influence d'un ressort de pression qui est insérée entre le corps de révolution et une surface de contact électriquement isolée vis-à-vis de ce dernier, le corps de révolution et les pôles magnétiques d'une part, et la surface de contact et la tige de contact d'autre part, étant reliées à différents pôles de l'alimentation électrique de la lampe, **caractérisé** en ce que le corps de révolution (34, 54) s'applique contre les pôles magnétiques (36a, 36b, 56, 57) de telle sorte qu'il peut effectuer des mouvements de pivotement autour d'au moins un de ses axes spatiaux, et en ce que la surface de contact électriquement isolée (39, 60) est disposée entre les pôles magnétiques (36a, 36b, 56, 57), s'étend à distance de la surface du corps de révolution (34, 54) lorsque le support magnétique est assemblé, et présente une courbure concave correspondant à la courbure convexe du corps de révolution.

2. Support de lampe magnétique selon la revendication 1, caractérisé en ce que les pôles magnétiques sont réalisés en forme de cuvette (36a, 36b).

3. Support de lampe magnétique selon la revendication 1, caractérisé en ce que les pôles magnétiques (56, 57) forment un rail magnétique (53) dans lequel un corps de révolution sphérique ou cylindrique (54) s'applique avec possibilité de translation dans le sens longitudinal du rail magnétique.

4. Support de lampe magnétique selon l'une des revendication 1, 2 ou 3, caractérisé en ce que des encoches de crantage (47) sont formées sur la surface de contact (39), avec lesquelles la tige de contact (41), suspendue sur ressort, s'engage afin de fixer des positions de pivotement déterminées ou une translation longitudinale déterminée du corps de révolution (34, 54).
